# EUROPÄISCHE PATENTSCHRIFT

(11) **EP 1 926 649 B1**
(45) Veröffentlichungstag und Bekanntmachung des Hinweises auf die Patenterteilung: **10.12.2008**
(21) Anmeldenummer: 06792113.0
(22) Anmeldetag: 16.09.2006
(51) Int. Cl.: B61L 23/00, B61B 3/00

(54) **SCHIENENTRASSE AUS EINZELNEN SCHIENENSTÖSSEN**
RAIL ROUTE COMPRISING INDIVIDUAL RAIL JOINTS
TRACE DE RAILS COMPOSE DE DIFFERENTS JOINTS DE RAILS

(30) Priorität: 23.09.2005 DE 202005014981 U
(43) Veröffentlichungstag der Anmeldung: 04.06.2008
(73) Patentinhaber: Neuhäuser GmbH, 44532 Lünen (DE)
(72) Erfinder: NEUHÄUSER, Jürgen, 44532 Lünen (DE)
(74) Vertreter: Nunnenkamp, Jörg
(86) Internationale Anmeldenummer: PCT/EP2006/009032
(87) Internationale Veröffentlichungsnummer: WO 2007/036307

(56) Entgegenhaltungen:
- EP-A- 1 521 072
- EP-A1- 1 216 910
- EP-A2- 1 029 993
- DE-A1- 19 954 760
- DE-B3- 10 360 089
- DE-C1- 19 549 219
- US-A- 5 785 283
- US-A1- 2003 234 325

## Beschreibung

Die Erfindung betrifft eine Schienentrasse aus einzelnen Schienenstößen, mit zumindest einem elektronischen Identifizierungselement für die Schienenstöße, welches Daten mit einer Abfrageeinheit austauscht, wobei schienenspezifische Identifizierungs- und/oder Kontrolldaten zwischen dem Identifizierungselement und der Abfrageeinheit übermittelt werden. Des Weiteren betrifft die Erfindung ein zugehöriges Verfahren zum Austausch von Daten zwischen dem fraglichen Identifizierungselement und der Abfrageeinheit.

Bei einer Schienentrasse des eingangs beschriebenen Aufbaus entsprechend der EP 1 216 910 A1 sind ein Tragschienensystem sowie eine Mehrzahl von Wagen realisiert, die auf dem Wegesystem geführt verfahrbar sind. Zusätzlich ist eine zentrale Steuerung vorgesehen, welche die Bewegung der Wagen auf dem Wegesystem steuert und koordiniert. An stellen, an denen eine Einflussnahme auf den Wagen erforderlich ist, weist das Wegesystem einen Codeträger auf. Dieser Codeträger trägt einen auslesbaren, eine bestimmte Aktion des Wagens codierenden Code.

Zusätzlich ist jeder Wagen mit einer Code-Leseeinrichtung ausgerüstet, welche mit dem Codeträger zusammenwirkt. Des Weiteren findet sich eine Wagensteuerung, welche die Signale der Code-Leseeinrichtung auswertet und die von dem empfangenen Code codierte Aktion des Wagens ausführt. Dabei geht es insgesamt darum, eine Einflussnahme auf die Waren flexibel und preiswert zu ermöglichen.

Des Weiteren ist eine Schienentrasse durch die DE 195 49 219 C1 bekannt, bei welcher es darum geht, Schmierstoff auf die Oberfläche eines Schienenradkranzes und/oder eines Schienenstoßes aufzubringen. Dabei lässt sich die bekannte Vorrichtung in Abhängigkeit vom Steuersignal einer Steuereinrichtung betätigen. Die Steuereinrichtung verfügt über einen Signalgeber, welcher ein Abfragesignal an jeweils ein im Bereich eines Gleiskörpers angeordnetes Identifizierungselement absendet. Zusätzlich ist ein Signalempfänger zum Empfang eines Identifizierungssignales vorgesehen, welches das Identifizierungselement nach Empfang des Abfragesignals abgibt. Bei dem Identifizierungselement handelt es sich um einen Transponder, welcher nach Empfang eines Hochfrequenz-Suchimpulses ein kodiertes Hochfrequenz-Identifizierungssignal aussendet. Auf diese Weise lässt sich der jeweilige Streckenabschnitt der Schienentrasse sicher erkennen und wird gewährleistet, dass der jeweils zu schmierende Streckenabschnitt unter Berücksichtigung der erforderlichen Zeit zum Fördern des Schmierstoffes einwandfrei mit dem Schmierstoff versorgt wird.

Neben solchen elektronischen Identifizierungselementen verfügen Schienenstöße von Schienentrassen über mechanische Identifizierungselemente wie Markierungen, Gravuren, Farbaufträge etc.. Diese dienen üblicherweise dazu, den Schienenstoß zu charakterisieren, beispielsweise hinsichtlich seiner Tragfähigkeit des eingesetzten Materials, des Herstellungsjahres etc.. Solche mechanischen Markierungen sind jedoch mit dem Nachteil verbunden, dass sie - insbesondere nach längerer Standzeit der Schienenstöße - kaum noch sicher ausgelesen werden können. Hierfür sind Korrosionen an den Schienenstößen und/oder Verschmutzungen verantwortlich. Außerdem lassen sich solche Markierungen - wenn überhaupt - nur mit zusätzlichen Hilfsmitteln, wie einer Taschenlampe und zudem unkomfortabel ablesen, weil sie sich meistens an relativ unzugänglichen Stellen befinden.

Der Stand der Technik nach der einleitend angegebenen DE 195 49 219 C1 hat diese zuvor erläuterten Probleme nicht maßgeblich beeinflussen können. Denn in diesem Zusammenhang werden mit einem Identifizierungssignal Informationen wie "Beginn linke Kurve" oder "Ende der Kurve" zwischen dem Identifizierungselement und der Abfrageeinheit ausgetauscht. D. h., es geht ausschließlich um den Streckenverlauf und daraus resultierende Anforderungen für eine eventuelle Schmierung und nicht um die Eigenschaften und Beschaffenheiten der Schienentrasse. Hier setzt die Erfindung ein.

Der Erfindung liegt das technische Problem zugrunde, eine Schienentrasse aus einzelnen Schienenstößen der eingangs beschriebenen Ausgestaltung so weiter zu entwickeln, dass eine einwandfreie Identifizierung der Schienenstöße und ihrer Charakteristika gelingt. Außerdem soll ein geeignetes Verfahren zum Austausch der zugehörigen Daten angegeben werden.

Zur Lösung dieser technischen Problemstellung ist eine gattungsgemäße Schienentrasse aus einzelnen Schienenstößen im Rahmen der Erfindung dadurch gekennzeichnet, dass es sich bei den schienenspezifischen Identifizierungs- und/oder Kontrolldaten um Charakteristika der Schienenstöße wie Charge, Hersteller, Alter, Festigkeit, Material, Chargennummer, maximale Belastung etc. handelt.

Im Gegensatz zu der DE 195 49 219 C1 und auch der EP 1 216 910 A1 geht es also erfindungsgemäß primär darum, schienenspezifische Daten von dem Identifizierungselement auf die Abfrageeinheit (sowie ggf. umgekehrt) zu übertragen. Meistens werden diese schienenspezifischen Identifizierungs- und/oder Kontrolldaten praktisch ausschließlich ausgetauscht, wenngleich natürlich auch andere Daten, beispielsweise über den Streckenverlauf, Berücksichtigung finden können.

Entscheidend ist jedoch der Umstand, dass die schienenspezifischen Identifizierungs- bzw. Kontrolldaten nicht mehr mechanisch auf der Schiene durch beispielsweise Markierungen oder Gravuren angebracht zu werden brauchen, sondern vielmehr elektronisch ausgelesen werden können. Bei diesen schienenspezifischen Identifizierungsdaten bzw. Kontrolldaten handelt es sich um Charakteristika der einzelnen Schienenstöße, wie den Hersteller, die Herstellungscharge, das Alter, die Festigkeit, die Materialwahl, Chargennummer, Herstellermarke, max. Belastung etc.. Diese sämtlichen Daten können folglich erfindungsgemäß problemlos und aufwandsarm von der Abfrageeinheit ermittelt werden, ohne dass der jeweilige Schienenstoß beispielsweise zuvor gereinigt, entrostet etc. werden müsste. Auch ist der Auslesevorgang deutlich vereinfacht, weil ein Kontrolleur nicht mehr eventuelle Markierungen an unzulänglichen Stellen begutachten muss, sondern lediglich die Abfrageeinheit in die Nähe des interessierenden Schienenstoßes zu bringen braucht, um mit dessen Hilfe das Identifizierungselement auszulesen.

Tatsächlich findet dieser Auslesevorgang regelmäßig drahtlos statt, wenngleich grundsätzlich auch ein kontaktgebundener Auslesevorgang denkbar ist und von der Erfindung umfasst wird. In der Regel wird jedoch so vorgegangen, dass die Abfrageeinheit (mit eigener Energiequelle) ein Trägersignal erzeugt und auf diese Weise elektrische Energie in eine Antennenanordnung übermittelt, welche Bestandteil des elektronischen Identifizierungselementes ist. Bei dem Identifizierungselement handelt es sich nicht einschränkend um einen Transponder, also ein kombiniertes Sende-/ Empfangsgerät, welches nach Empfang eines Abfrageimpulses bzw. des Trägersignals seitens der Abfrageeinheit einen Antwortimpuls aussendet. Meistens wird dieser Antwortimpuls auf einer anderen Frequenz ausgesandt, als diejenige, welche vom Abfrageimpuls genutzt wird. Zusätzlich kann eine Verschlüsslung der übermittelten Daten stattfinden. Das ist jedoch nicht zwingend. Geeignete Transponder, welche die zuvor beschriebene induktive Kopplung nutzen, werden beispielhaft in US-PS 3 299 424 beschrieben, auf die ausdrücklich verwiesen sei.

Sofern das Identifizierungselement zusätzlich noch mit einem oder mehreren Sensoren gekoppelt ist, lassen sich außer den beschriebenen schienenspezifischen Identifizierungsdaten, die zumeist unveränderlich sind, belastungsspezifische Identifizierungs- und Kontrolldaten vom Identifizierungselement auf die Abfrageeinheit übermitteln. Solche belastungsspezifischen Identifizierungs- bzw. Kontrolldaten geben Auskunft über beispielsweise die Anzahl an Fahrzeugbewegungen über die Schienentrasse bzw. den jeweiligen Schienenstoß, ggf. das Gewicht des zugehörigen Fahrzeuges, Temperaturverläufe etc. Auf diese Weise werden neben gleichsam fixen Charakteristika für die Schienenstöße auch belastungsabhängige Daten zur Verfügung gestellt, die anschließend ausgewertet werden können. So lassen sich anhand dieser belastungsabhängigen Daten beispielsweise Wartungsintervalle festlegen und überprüfen. Darüber hinaus kann aus diesen Daten ggf. ein zukünftiger Austausch einzelner oder mehrerer Schienenstöße abgeleitet und prognostiziert werden.

Ferner mögen zwischen dem Identifizierungselement und der Abfrageeinheit nicht nur schienenspezifische oder belastungsabhängige Daten ausgetauscht werden, sondern es können auch lageabhängige Daten eine Berücksichtigung erfahren. Beispielsweise ist es denkbar, die räumliche Position der einzelnen Schienenstöße anhand des Identifizierungssignales bzw. des vom Identifizierungselement ausgesandten Antwortimpulses zu ermitteln und auch über bestimmte Zeiträume zu erfassen. Dadurch kann beispielsweise ein Versatz einzelner Schienenstöße in der Schienentrasse beobachtet und zeitlich protokolliert werden. Das ist von besonderer Bedeutung, wenn die Schienentrasse bzw. die einzelnen Schienenstöße nach vorteilhafter Ausgestaltung untertägig angeordnet sind und Bewegungen der Schienenstöße aufgrund von beispielsweise Bergsenkungen erwartet werden. Dabei lässt sich die jeweilige örtliche Position des Schienenstoßes im Detail dadurch ermitteln, dass beispielsweise mindestens drei (örtlich voneinander beabstandete) Abfrageeinheiten vorgesehen sind und das Identifizierungssignal bzw. der Antwortimpuls des Identifizierungselementes von drei unterschiedlichen Raumrichtungen aus empfangen, in deren Schnittpunkt sich das Identifizierungselement und mit ihm der zugehörige Schienenstoß befinden. Selbstverständlich kann anstelle mit drei Abfrageeinheiten auch mit nur einer einzigen Abfrageeinheit gearbeitet werden, die drei definierte (örtlich voneinander beabstandete) Positionen gegenüber dem Identifizierungselement bzw. Schienenstoß einnimmt und so die zuvor beschriebene räumliche Information erhält.

Das Identifizierelement sowie der optionale Sensor verfügen über wenigstens eine Antenne bzw. eine Antennenanordnung zur induktiven Kopplung mit der Abfrageeinheit und/oder einer fahrzeugseitigen Energiequelle. Tatsächlich kann beispielsweise ein die Schienentrasse nutzendes Fahrzeug bei jedem Passieren des Identifizierungselementes bzw. zugehörigen Sensors die vorgenannten Einrichtungen mit Strom versorgen, so dass der Sensor in der Lage ist, die Belastung durch das Fahrzeug zu registrieren, beispielsweise die über den jeweiligen Schienenstoß rollenden Achsen zu zählen und diese in einem nicht flüchtigen Speicher abzulegen. Dadurch gehen diese Informationen nicht verloren, und zwar auch dann nicht, wenn die Energiequelle in Gestalt des Fahrzeuges nicht mehr zur Verfügung steht. Auf diese Weise ist es möglich und denkbar, dass das Identifizierungselement und/oder der Sensor keine eigene Energiequelle aufweisen, vielmehr durch die Abfrageeinheit und/oder eine fahrzeugseitige Energiequelle mit elektrischer Energie versorgt werden.

Das Identifizierungselement und/oder der Sensor können getrennt voneinander ausgeführt sein. In der Regel wird man jedoch auf eine integrale Baueinheit zurückgreifen, die als anwendungsspezifischer Mikrochip ausgebildet ist.

Ferner hat es sich bewährt, wenn das Identifizierungselement und/oder der Sensor in jeden einzelnen oder ausgewählte Schienenstöße integriert sind. Dadurch kann im Idealfall jeder einzelne Schienenstoß nicht nur identifiziert; sondern auch im Hinblick auf seine spezifischen Belastungen untersucht werden. Dabei werden das Identifizierungselement und/oder der Sensor im allgemeinen in eine Ausnehmung eingelassen und hierin vergossen oder in der Ausnehmung verschlossen platziert, um eine Beschädigung zu vermeiden. Die Ausnehmung ist regelmäßig an einer geschützten Oberfläche des jeweiligen Schienenstoßes angeordnet, beispielsweise an einer Lauffläche gegenüberliegenden Oberfläche.

Bei den Schienenstößen handelt es sich nicht einschränkend um Profillaufschienenstöße für Einschienenhängebahnen, die eine untertägige Schienentrasse bilden, welche beispielsweise im Bergbau oder Tunnelbau zum Einsatz kommen. - Gegenstand der Erfindung ist auch ein Verfahren zum Austausch von Daten zwischen dem elektronischen Identifizierungselement der Schienentrasse aus einzelnen Schienenstößen und der Abfrageeinheit. Bei diesem Verfahren werden die schienenspezifischen Identifizierungs- und/oder Kontrolldaten zwischen dem Identifizierungselement und der Abfrageeinheit übermittelt. Darüber hinaus bezieht sich die Erfindung auf die Verwendung einer Schienentrasse aus einzelnen Schienenstößen, mit zumindest einem elektronischen Identifizierungselement für die Schienenstöße, welches Daten mit einer Abfrageeinheit austauscht, zur Übermittlung von schienenspezifischen Identifizierungs- und/oder Kontrolldaten zwischen dem Identifizierungselement und der Abfrageeinheit.

Ganz ungeachtet dessen mag das Identifizierungselement ggf. zusammen mit dem Sensor und der optionalen Antenne bzw. Antennenanordnung als Baueinheit oder getrennte Elemente nicht nur in einzelne oder ausgewählte Schienenstöße integriert sein. Sondern es liegt ebenso im Rahmen der Erfindung, alternativ oder zusätzlich eine oder mehrere Gelenkverbindungen zwischen den einzelnen Schienenstößen mit den betreffenden Elementen, also dem Identifizierungselement und/oder dem Sensor und/oder der Antenne bzw. der Antennenanordnung auszurüsten.

Im Ergebnis werden eine Schienentrasse aus einzelnen Schienenstößen ebenso wie ein Verfahren zum Austausch von Daten zur Verfügung gestellt, die eine besonders komfortable Identifizierung der einzelnen Schienenstöße und ihrer spezifischen Belastungen während der Betriebsdauer ermöglichen.

Dazu mag ein Kontrolleur mit einer mobilen Abfrageeinheit ausgerüstet werden, die wie ein gebräuchliches Sendeempfangsgerät, beispielsweise Funkgerät oder Handy gestaltet ist. Mit Hilfe dieser Abfrageeinheit kann der Kontrolleur die Schienentrasse abgehen und wird bei seinem Kontrollgang über sämtliche relevanten Informationen betreffend jeden einzelnen Schienenstoß informiert. Denkbar ist es ergänzend, dass zusätzlich wartungsrelevante Daten oder andere Informationen unmittelbar an eine Leitzentrale per Funk übermittelt werden, welche beispielsweise eine anschließende Wartung und/oder einen Austausch und/oder eine Reparatur einzelner Schienenstöße initiiert. Hierin sind die wesentlichen Vorteile zu sehen.

Im Folgenden wird die Erfindung anhand einer lediglich ein Ausführungsbeispiel darstellenden Zeichnung näher erläutert; es zeigen:
- Fig. 1: eine erfindungsgemäße Schienentrasse in der Ausgestaltung als untertägiger Schienenausbau in schematischer Seitenansicht,
- Fig. 2: einen einzelnen Schienenstoß im Querschnitt,
- Fig. 3: das elektronische Identifizierungselement im Detail und
- Fig. 4: die Datenübertragung prinzipiell.

In der Fig. 1 ist eine Schienentrasse aus einzelnen Schienenstößen 1 dargestellt. Bei diesen Schienenstößen 1 handelt es sich nicht einschränkend um Profilllaufschienenstöße 1 mit I-förmigem Querschnitt entsprechend der Fig. 2. Tatsächlich weist der jeweilige Schienenstoß 1 einen Oberflansch 2 und einen Laufflächen 4 bildenden Unterflansch 3 auf. Auf den Laufflächen 4 bewegen sich Rollen einer nicht dargestellten Einschienenhängebahn.

Der Oberflansch 2 weist auf seiner Oberseite eine im Querschnitt taschenförmige Ausnehmung 5 unter Bildung des im Wesentlichen gabel- bzw. U-förmigen Oberflansches 2 auf. Der Unterflansche 3 besitzt auf seiner Unterseite eine im Querschnitt taschenförmige Ausnehmung 6 unter Bildung des im Wesentlichen umgekehrt gabelförmigen bzw. U-förmigen Unterflansches 3 mit den von der U-Basis beidseitig des I-Steges gebildeten Laufflächen. Die taschenförmige Ausnehmung 5 im Oberflansch 2 ist zur teilweisen Aufnahme von Aufhängeelementen einer Aufhängevorrichtung 7 an den Schienenenden eingerichtet und dient im Übrigen dazu, ein in Fig. 2 angedeutetes elektronisches Identifizierungselement 10 aufzunehmen.

Die taschenförmige Ausnehmung 6 im Unterflansch ist zur teilweisen Aufnahme von Gelenkteilen einer angedeuteten gelenkigen Schienenverbindung 8 an den Schienenenden eingerichtet. Sowohl der U-förmige Oberflansch 2 als auch der U-förmige Unterflansch 3 weisen sich innenseitig gegen die U-Basis konisch erweiternde U-Schenkel 9 auf. - Es sollte betont werden, dass die in den Fig. 1 und 2 dargestellte Schienentrasse nur als Beispiel anzusehen ist und selbstverständlich auch anders gestaltete Schienentrassen von der Erfindung umfasst werden, und zwar ebenso solche, die Übertage verlaufen.

Das in der Ausnehmung 5 im Oberflansch 2 und damit geschützt und der Lauffläche 4 gegenüberliegend angeordnete Identifizierungselement 10 dient dazu, Daten mit einer in Fig. 2 schematisch dargestellten Abfrageeinheit 11 auszutauschen. Das geschieht drahtlos, wie die Fig. 2 und 3 andeuten. Bei den ausgetauschten Daten handelt es sich primär um schienenspezifische Identifizierungs- und/oder Kontrolldaten, die vom Identifizierungselement 10 zur Abfrageeinheit 11 hin (oder auch zurück) übermittelt werden. Als schienenspezifische Identifizierungsdaten kommen Charakteristika der Schienenstöße 1 wie Charge, Hersteller, Alter, Festigkeit, Material, Chargennummer, Herstellermarke, maximale Belastung, Festigkeit etc. in Frage.

Das Identifizierungselement 10 ist mit einem Sensor 12 gekoppelt und bildet mit diesem zusammen nicht einschränkend eine integrale Baueinheit 10, 12 in Gestalt eines Mikrochips oder Transponders 10, 12, welcher in der Ausnehmung 5 aufgenommen und hierin beispielsweise eingegossen wird. Der Sensor 12 ist in der Lage, beispielsweise die Anzahl an Fahrzeugbewegungen der Einschienenhängebahn im Beispielfall zu ermitteln und zu zählen und ggf. deren Gewicht zu erfassen. Im Rahmen des Ausführungsbeispiels wird lediglich die Anzahl der Achsen der jeweiligen Einschienenhängebahn gezählt, welche über den zugehörigen Schienenstoß 1 - beginnend beispielsweise ab dem Einbauzeitpunkt des Schienenstoßes 1 - gerollt sind.

Sowohl das Identifizierungselement 10 als auch der angeschlossene Sensor 12 verfügen über keine eigene Energiequelle. Dadurch sind das elektronische Identifizierungselement 10 inklusive Sensor 12 bzw. ist die integrale Baueinheit 10, 12 wartungsarm und gleichsam autark. Tatsächlich werden sowohl das Identfizierungselement 10 als auch der Sensor 12 durch die Abfrageeinheit 11 und/oder eine nicht dargestellte fahrzeugseitige Energiequelle mit elektrischer Energie versorgt.

Im Detail verfügt die Baueinheit 10, 12 über eine Antennenanordnung 13, welche induktiv mit einer zugehörigen Antennenanordnung 14 in der Abfrageeinheit 11 bzw. dem Fahrzeug respektive der Einschienenhängebahn gekoppelt wird. Dadurch kann von der Abfrageeinheit 11 bzw. dem Fahrzeug elektrische Energie auf das Identifizierungselement 10 bzw. den Sensor 12 übertragen werden. Tatsächlich generiert die Abfrageeinheit 11 bzw. das Fahrzeug ein in Fig. 4 dargestelltes Trägersignal 15, welches einen Strom in der Antennenanordnung 13 der Baueinheit 10, 12 induziert und somit die Baueinheit 10, 12 bzw. den dadurch insgesamt gebildeten Transponder in Betrieb setzt.

Als Folge hiervon generiert der Transponder 10, 12 bzw. die Baueinheit 10, 12 ein Rücksignal bzw. einen Antwortimpuls mit beispielsweise der halben Frequenz des Trägersignals 15 bzw. des Abfrageimpulses, welches (welcher) von der Abfrageeinheit ausgesandt wird. Dadurch kommt es nicht zu eine Störung zwischen einerseits dem Rücksignal und andererseits dem Trägersignal 15. - Lediglich der Vollständigkeit halber dargestellte Kapazitäten 16 einerseits in der Baueinheit 10, 12 und andererseits 17 in der Abfrageeinheit 11 deuten an, dass es sich jeweils um Schwingkreise handelt und belegen die vorgenommene induktive Kopplung.

Die Fig. 4 stellt nun die Datenübermittlung schematisch dar, und zwar anhand der sogenannten FSK-Methode (frequency shift keying). Diese kommt nur beispielhaft und nicht einschränkend zum Einsatz. Tatsächlich greift diese Methode auf das bereits angesprochene hochfrequente Trägersignal 15 zurück, welches nicht nur die erforderliche Energie für den Transponder 10, 12 bzw. die Baueinheit 10, 12 zur Verfügung stellt, sondern mit halbierter Frequenz (und natürlich verringerter Amplitude) von der Baueinheit 10, 12 als Rücksignal zur Abfrageeinheit 11 übermittelt wird. Bei dem FSK-Verfahren ändert sich die Frequenz und korrespondiert zu einem zugehörigen seriellen Datenwort über der Zeit, wie dies in der Fig. 4 dargestellt ist. D. h., die Frequenzänderungen bestimmen eine serielle Datenfolge, die in der Abfrageeinheit 11 als Dateninformation ausgewertet werden kann.

Zu erwähnen ist noch ein Speicher 18 als Bestandteil der Baueinheit 10, 12, bei dem es sich um einen nicht flüchtigen Halbleiterspeicher handelt. Mit Hilfe dieses Speichers 18 können beispielsweise vom Sensor 12 erfasste Belastungswerte (im Beispielfall die Anzahl der über den jeweiligen Schienenstoß 1 seit dessen Einbau gerollten Achsen von Einschienenhängebahnen) abgespeichert werden und bei Bedarf an die Abfrageeinheit 11 eine Übermittlung erfahren. Tatsächlich verfügt im Rahmen der Darstellung jeder einzelne Schienenstoß 1 über das Identifizierungselement 10 bzw. die Baueinheit 10, 12, so dass für jeden Schienenstoß 1 individuelle Daten zur Verfügung stehen.

## Patentansprüche

1. Schienentrasse aus einzelnen Schienenstößen (1), mit zumindest einem elektronischen Identifizierungselement (10) für die Schienenstöße (1), welches Daten mit einer Abfrageeinheit (11) austauscht, wobei schienenspezifische Identfizierungs- und/oder Kontrolldaten zwischen dem Identifizierungselement (10) und der Abfrageeinheit (11) übermittelt werden, **dadurch gekennzeichnet, dass** es sich bei den schienenspezifischen Identifizierungs- und/oder Kontrolldaten um Charakteristika der Schienenstöße (1) wie Charge, Hersteller, Alter, Festigkeit, Material, Chargennummer, maximale Belastung etc. handelt.

2. Schienentrasse nach Anspruch 1, **dadurch gekennzeichnet, dass** das Identifizierungselement (10) mit wenigstens einem Sensor (12) gekoppelt ist, welcher beispielsweise die Anzahl an Fahrzeugbewegungen, ggf. deren Gewicht, etc. erfasst.

3. Schienentrasse nach einem der Ansprüche 1 oder 2, **dadurch gekennzeichnet, dass** das Identifizierungselement (10) und/oder der Sensor (12) keine eigene Energiequelle aufweisen, vielmehr durch die Abfrageeinheit (11) und/oder eine fahrzeugseitige Energiequelle mit elektrischer Energie versorgt werden.

4. Schienentrasse nach einem der Ansprüche 1 bis 3, **dadurch gekennzeichnet, dass** das Identifizierungselement (10) und/oder der Sensor (12) eine Antenne bzw. Antennenanordnung (13) zur induktiven Kopplung mit der Abfrageeinheit (11) und/oder der fahrzeugseitigen Energiequelle aufweisen.

5. Schienentrasse nach einem der Ansprüche 2 bis 4, **dadurch gekennzeichnet, dass** das Identifizierungselement (10) und der Sensor (12) getrennt voneinander ausgeführt sind oder eine integrale Baueinheit (10, 12) bilden.

6. Schienentrasse nach einem der Ansprüche 1 bis 5, **dadurch gekennzeichnet, dass** das Identifizierungselement (10) und/oder der Sensor (12) in jeden einzelnen oder ausgewählte Schienenstöße (1) integriert sind, und zwar beispielsweise in eine Ausnehmung (5) eingelassen sind.

7. Verfahren zum Austausch von Daten zwischen einem elektronischen Identifizierungselement (10) einer Schienentrasse aus einzelnen Schienenstößen (1), insbesondere einer Schienentrasse nach den Ansprüchen 1 bis 6, und einer Abfrageeinheit (11), wobei schienenspezifische Identifizierungs- und/oder Kontrolldaten zwischen dem Identifizierungselement (10) und der Abfrageeinheit (11) übermittelt werden, **dadurch gekennzeichnet, dass** es sich bei den schienenspezifischen Identifizierungs- und/oder Kontrolldaten um Charakteristika der Schienenstöße (1) wie Charge, Hersteller, Alter, Festigkeit, Material, Chargennummer, maximale Belastung etc. handelt.

8. Verwendung einer Schienentrasse aus einzelnen Schienenstößen (1), insbesondere einer solchen nach einem der Ansprüche 1 bis 6, mit zumindest einem elektronischen Identifizierungselement (10) für die Schienenstöße (1), welches Daten mit einer Abfrageeinheit (11) austauscht, zur Übermittlung von schienenspezifischen Identifizierungs- und/oder Kontrolldaten zwischen dem Identifizierungselement (10) und der Abfrageeinheit (11 ), wobei es sich bei den schienenspezifischen Identifizierungs- und/oder Kontrolldaten um Charakteristika der Schienenstöße (1) wie Charge, Hersteller, Alter, Festigkeit, Material, Chargennummer, maximale Belastung etc. handelt.

9. Schienentrasse nach einem der Ansprüche 1 bis 6, Verfahren nach Anspruch 7 oder Verwendung nach Anspruch 8, **dadurch gekennzeichnet, dass** die Schienenstöße (1) untertägig angeordnet sind, beispielsweise als Profillaufschienenstöße (1) von Einschienenhängebahnen ausgeführt sind.

## Claims

1. Rail track consisting of individual rail joints (1), with at least one electronic identification element (10) for the rail joints (1), which element exchanges data with an interrogation unit (11), with rail-specific identification and/or control data being transmitted between the identification element (10) and the interrogation unit (11), **characterized in that** the rail-specific identification and/or control data are characteristics of the rail joints (1) such as batch, manufacturer, age, strength, material, batch number, maximum load, etc.

2. Rail track according to Claim 1, **characterized in that** the identification element (10) is coupled to at least one sensor (12), which for example detects the number of vehicle movements and where applicable their weight, etc.

3. Rail track according to one of Claims 1 or 2, **characterized in that** the identification element (10) and/or the sensor (12) do not have their own energy source but rather are supplied with electrical energy by the interrogation unit (11) and/or an energy source on the vehicle.

4. Rail track according to one of Claims 1 to 3, **characterized in that** the identification element (10) and/or the sensor (12) have an antenna or antenna arrangement (13) for inductively coupling to the interrogation unit (11) and/or the energy source on the vehicle.

5. Rail track according to one of Claims 2 to 4, **characterized in that** the identification element (10) and the sensor (12) are configured to be separate from one another or form an integral module (10, 12).

6. Rail track according to one of Claims 1 to 5, **characterized in that** the identification element (10) and/or the sensor (12) are integrated in each individual or selected rail joints (1) and are specifically for example set into a recess (5).

7. Method for exchanging data between an electronic identification element (10) of a rail track consisting of individual rail joints (1), in particular of a rail track according to Claims 1 to 6, and an interrogation unit (11), with rail-specific identification and/or control data being transmitted between the identification element (10) and the interrogation unit (11), **characterized in that** the rail-specific identification and/or control data are characteristics of the rail joints (1) such as batch, manufacturer, age, strength, material, batch number, maximum load, etc.

8. Use of a rail track consisting of individual rail joints (1), in particular one such as according to one of Claims 1 to 6, with at least one electronic identification element (10) for the rail joints (1), which unit exchanges data with an interrogation unit (11), in order to transmit rail-specific identification and/or control data between the identification element (10) and the interrogation unit (11), with the rail-specific identification and/or control data being characteristics of the rail joints (1) such as batch, manufacturer, age, strength, material, batch number, maximum load, etc.

9. Rail track according to one of Claims 1 to 6, method according to Claim 7 or use according to Claim 8, **characterized in that** the rail joints (1) are arranged underground, for example configured as profiled sliding rail joints (1) of overhead monorails.

## Revendications

1. Voie ferroviaire constituée de joints de rail (1) individuels, comportant au moins un élément d'identification électronique (10) des joints de rails (1), qui échange des données avec une unité d'interrogation (11), moyennant quoi des données d'identification et/ou de contrôle spécifiques au rail sont transmises entre l'élément d'identification (10) et l'unité d'interrogation (11), **caractérisée en ce que** les données d'identification et /ou de contrôle spécifiques au rail se rapportent aux caractéristiques des joints de rail (1) comme la charge, le fabricant, l'âge, la résistance mécanique, le matériau, le numéro de lot, la charge maximale, etc.

2. Voie ferroviaire selon la revendication 1, **caractérisée en ce que** l'élément d'identification (10) est couplé à au moins un capteur (12), qui détecte par exemple le nombre de mouvements du véhicule, le cas échéant son poids, etc.

3. Voie ferroviaire selon une des revendications 1 ou 2, **caractérisée en ce que** l'élément d'identification (10) et/ou le capteur (12) ne présentent pas de source d'énergie propre, mais au contraire sont alimentés en énergie électrique par l'unité d'interrogation (11) et/ou une source d'énergie du côté du véhicule.

4. Voie ferroviaire selon une des revendications 1 à 3, **caractérisée en ce que** l'élément d'identification (10) et/ou le capteur (12) présentent une antenne, respectivement un dispositif d'antenne (13) pour le couplage inductif avec l'unité d'interrogation (11) et/ou la source d'énergie du côté du véhicule.

5. Voie ferroviaire selon une des revendications 2 à 4, **caractérisée en ce que** l'élément d'identification (10) et le capteur (12) sont réalisés séparément l'un de l'autre ou forment un module intégral (10,12).

6. Voie ferroviaire selon une des revendications 1 à 5, **caractérisée en ce que** l'élément d'identification (10) et/ou le capteur (12) sont intégrés dans chaque joint de rail (1) individuel ou sélectionné, en étant par exemple encastrés dans une cavité (5).

7. Procédé d'échange de données entre un élément d'identification électronique (10) d'une voie ferroviaire constituée de joints de rail (1) individuels, notamment d'une voie ferroviaire selon les revendications 1 à 6, et une unité d'interrogation (11), moyennant quoi des données de contrôle et d'identification spécifiques au rail sont transmises entre l'élément d'identification (10) et l'unité d'interrogation (11), **caractérisé en ce que** les données d'identification et /ou de contrôle spécifiques au rail se rapportent aux caractéristiques des joints de rail (1) comme la charge, le fabricant, l'âge, la résistance mécanique, le matériau, le numéro de lot, la charge maximale, etc.

8. Utilisation d'une voie ferroviaire constituée de joints de rail (1) individuels, notamment d'une telle voie ferroviaire selon une des revendications 1 à 6, comportant au moins un élément d'identification électronique (10) des joints de rail (1), qui échange des données avec une unité d'interrogation (11), en vue de la transmission de données d'identification et/ou de contrôle spécifiques au rail entre l'élément d'identification (10) et l'unité d'interrogation (11), moyennant quoi les données d'identification et /ou de contrôle spécifiques au rail se rapportent aux caractéristiques des joints de rail (1) comme la charge, le fabricant, l'âge, la résistance mécanique, le matériau, le numéro de lot, la charge maximale, etc.

9. Voie ferroviaire selon une des revendications 1 à 6, procédé selon la revendication 7 ou utilisation selon la revendication 8, **caractérisés en ce que** les joints de rail (1) sont disposés sous terre, par exemple sont réalisés comme des joints pour rails de roulement profilés (1) de réseaux de rail aérien monorail
